# FASCICULE DE BREVET EUROPEEN

(11) **EP 0 055 947 B1**
(45) Date de publication et mention de la délivrance du brevet: **24.04.1985**
(21) Numéro de dépôt: 81400001.4
(22) Date de dépôt: 05.01.1981
(51) Int. Cl.: B22D 18/08

(54) **Procédé et dispositif d'automatisation d'un cycle de coulée du type à basse-pression**
Verfahren und Vorrichtung zum Automatisieren eines Niederdruck-Giessvorganges
Process and means for the automation of a low pressure casting cycle

(43) Date de publication de la demande: 14.07.1982
(73) Titulaire: ETUDE ET DEVELOPPEMENT EN METALLURGIE, E.D.E.M. Société à Responsabilité Limitée dite, F-64140 Billere (FR)
(72) Inventeur: Merrien, Pierre L., F-64140 Billere (FR); Merrien, Pierre A., F-92330 Sceaux (FR)
(74) Mandataire: Thébault, Jean-Louis

## Description

On connaît différents procédés permettant la fabrication de pièces moulées et notamment de pièces en alliages coulées sous basse pression.

La coulée basse pression est une technique de fonderie très connue dans laquelle :
- on remplit par le bas un moule, métallique ou non, avec un métal ou alliage liquide, contenu dans un four hermétiquement clos et susceptible de se solidifier. Ce métal peut remonter dans le moule par l'intermédiaire d'un tube d'injection ;
- on effectue ce remplissage à l'aide d'un fluide de refoulement introduit dans le four sous une pression de quelques décibars ;
- après remplissage du moule, on maintient une surpression de masselottage au cours de la solidification du matériau ;
- on récupère le matériau non solidifié, situé dans le bas du moule dans les canaux d'injection, dès solidification de la pièce et après cessation de la pression de refoulement.

On utilise dans cette technique :
- soit des moules métalliques,
- soit des moules réalisés en sable, ou en matériaux divers (graphite, zircon, carborundum) dont les grains sont réunis par un liant (généralement, ce liant est une résine synthétique),
- soit quelquefois aussi des moules construits en céramique ou en plâtre.

Les moules métalliques sont robustes mais chers et réservés de ce fait aux grandes séries.

Les moules non métalliques ont un coût comparativement peu élevé. Ils présentent, de plus, l'avantage d'avoir une perméabilité réglable et permettent l'obtention d'un remplissage satisfaisant de l'empreinte.

Cette technique de coulée basse pression dans des moules en sable à bon marché est particulièrement adaptée aux nouveaux besoins de l'industrie, notamment dans le domaine aéronautique, qui nécessitent la production de séries moyennes de pièces moulées en alliage de haute qualité mécanique, avec des tolérances fines et définies.

Les problèmes techniques de coulée agissant sur la qualité des produits concernés sont principalement :
- la maîtrise de la turbulence du métal lors de son élévation dans le moule, turbulence du métal lors de son élévation dans le moule, turbulence liée à la vitesse d'évolution du métal et qui détermine son oxydation,
- la protection contre les coups de bélier pouvant intervenir lors de l'établissement des surpressions de masselottage des pièces (c'est-à-dire de compensation de leur retrait) et pouvant conduire à une incrustation du métal entre les grains du moule,
- un déroulement non prématuré de la solidification,
- une évolution du métal (en structure, en déplacement, en refroidissement, etc...) conforme aux nécessités thermiques de la coulée,
- une reproductibilité des opérations permettant d'uniformiser la qualité des pièces produites,
- une rationalisation du déroulement des tâches.

Afin de mieux comprendre le principe de fonctionnement du procédé selon l'invention, il convient de remarquer que lorsque le « front de coulée du métal se trouve de façon quasi statique à un niveau H au-dessus du niveau du métal dans le creuset, la pression de refoulement dans le creuset est P = Hpg (p étant la masse volumique du métal considéré et g représentant le coefficient d'accélération de la pesanteur). Dès qu'il y a mouvement du liquide, des forces de freinage se développent entre le métal et les parois.

L'expérience et les calculs montrent que l'on obtient alors une loi différentielle de variation de la pression de refoulement régie par la formule : (V est la vitesse verticale de montée du front de coulée et K, 1 est un coefficient tenant compte des frottements qui dépend de la géométrie du moule et de V).

Pour des faibles valeurs de la vitesse V, et donc de dP/dt, K = 1.

Pour les fortes valeurs de V, K et donc V tendent vers une valeur asymptotique.

Dans toute la suite, on se placera dans le cas le plus courant où V est faible, on a alors :
- en phase de remplissage : P = pgH et dP/dt = pgV
- en phase de surpression : P = pgH + ΔP, ΔP étant la surpression subie par le métal à la partie supérieure du moule.

On peut remarquer que, lorsque le métal est en phase de surpression, cette surpression dépend du niveau de ce métal dans le creuset, par l'intermédiaire du terme H, ce dernier variant avec la succession des coulées.

La prise en compte des conditions d'ordre théorique concernant la coulée rappelée précédemment nécessite :
- d'une part, d'agir sur la pression de refoulement du métal, pendant les phases dynamiques, de telle sorte que le front de coulée progresse régulièrement et suivant des caractéristiques de vitesse précises. Quelle que soit la forme ou la finesse des empreintes à remplir, cette progression doit s'effectuer sans ralentissement brusque provoquant un figeage trop rapide de la masse liquide et interrompant brusquement cette dernière avant qu'elle ait pu être achevée, mais aussi sans turbulences susceptibles de provoquer des oxydations déterminant des faiblesses ou des discontinuités locales dans les pièces à couler,
- d'autre part, d'appliquer au métal, après qu'il a rempli l'empreinte, des surpressions assez rapides et importantes pour compenser le retrait en cours de solidification, mais dans des conditions de variation telles qu'elles ne provoquent pas de pénétration du métal entre les grains du moule,
- enfin, d'effectuer ces actions en tenant compte des perturbations aléatoires telles que la baisse de niveau du métal dans le creuset et les fuites de gaz.

L'art antérieur s'est vainement attaché à résoudre globalement ces problèmes :
- dans certains systèmes connus à ce jour tels que ceux décrits dans les documents FR-A-2 189 150 et FR-A-2 146 148, le cycle de coulée suit des phases limitées par des repères situés dans l'empreinte. Plus précisément, dans le document FR-A-2 146 148, on compare la valeur d'une grandeur intensive (la pression dans le four) à une pression de référence pour déclencher et contrôler les moyens d'alimentation du four en gaz sous-pression, ce qui permet de tenir compte des phénomènes aléatoires non déterminés, bien que l'on n'établisse pas une relation entre les caractéristiques associées à l'état du métal et le niveau du métal dans le four. Ce document a servi de base pour l'élaboration du préambule de la revendication 1.

En d'autres termes, à une pression réelle qui correspond à une pression prévue on introduit un débit de gaz et on le contrôle. On est maître des phénomènes aléatoires par la correspondance des deux pressions, mais pas des caractéristiques du métal.

En effet, s'il y a eu une fuite de gaz dans le four, le temps de mise en correspondance des deux pressions est retardé, la vitesse du métal s'est donc trouvée réduite dans la phase correspondante.

Ce procédé concerne donc la fixation de la différence de pression entre l'état initial et l'état final et non les caractéristiques du chemin pour passer de l'un à l'autre et celles d'évolution du métal.

Il ne permet ni de modifier la vitesse du métal dans le moule en cours de remplissage en fonction de la géométrie de la pièce, ni de mettre en accord en permanence les caractéristiques réelles et les caractéristiques prévues.
- d'autres systèmes imposent une vitesse de variation de pression constante pour tout le cycle, ou encore effectuent un réglage en plusieurs paliers de pression jusqu'à obtention d'une pression finale déterminée.

Ces systèmes ne corrigent pas la pression pour tenir compte de la baisse du niveau du métal. Ceci interdit toute reproductibilité des coulées.
- d'autres systèmes (FR-A-2 276 125) effectuent une correction à partir d'indications données au début de la séquence, notamment à un calculateur analogique. Mais ceci exige un réglage préalable et exclut la possibilité de couler des pièces différentes à chaque cycle comme cela est souvent le cas dans le domaine aéronautique. Par ailleurs, les corrections effectuées souffrent d'imprécision dans leur évaluation et les erreurs commises ne font en général que croître quand se succèdent les coulées.

Enfin on connaît un autre procédé (FR-A-2 394 347) dans lequel on règle la durée des phases d'écoulement et de maintien du métal en fonction de la température du moule et de celle du métal. A cet effet, on modifie en fonction de ces températures la durée du pas de chaque accroissement de différence de potentiel appliquée à la pompe électromagnétique qui met le métal en mouvement, mais cette différence de potentiel n'est pas la variable unique d'action sur le système. En effet, la force qui met le métal en mouvement est la conséquence de nombreux facteurs dont le plus important, mais pas le seul, est ladite différence de potentiel. Par ailleurs dans ce procédé on ne met pas en accord les évolutions prévues pour le métal dans l'empreinte avec les évolutions réelles.

Le but de la présente invention est de résoudre globalement l'ensemble des problèmes précédemment cités que pose la coulée sous basse pression en proposant un procédé permettant d'imposer au métal, au cours des phases dynamiques de remplissage de l'empreinte, un cycle ayant des caractéristiques de vitesse et d'accélération précises adapté à son évolution et défini à l'avance, et, après remplissage de l'empreinte, avant solidification, des phases de surpression à un niveau convenable prédéterminé.

Le procédé selon l'invention prend soin, pour imposer ces caractéristiques, de tenir compte de façon directe des perturbations aléatoires telles que la baisse du niveau du métal dans le moule et les fuites de gaz.

A cet effet, l'invention a pour objet un procédé d'automatisation d'un cycle de coulée du type à basse pression d'un métal dans un-moule fermé qui consiste :
- à agir sur une variable intensive d'action unique, à savoir la pression du fluide de refoulement du métal en fusion contenu dans le four, afin de faire subir au métal un cycle de variations de niveau et de pression, divisé en phases, initialisé au passage du métal au pied du moule à l'aide d'un capteur de présence servant à définir la pression de référence dans le four au départ du cycle, ce dernier se terminant à la fin de la décompression du four,
   ledit procédé étant caractérisé en ce que :
- après un stade préliminaire de mise au point consistant :
   a) à diviser ledit cycle en un certain nombre de phases successives correspondant chacune, en fonction de la géométrie de la pièce à obtenir et de la qualité métallurgique recherchée, à des conditions déterminées de temps et de valeur de la vitesse et/ou de la pression du métal,
   b) et à déduire, pour chacune de ces phases, à partir des conditions à appliquer au métal, celles qui sont à appliquer à la pression du fluide de refoulement,
- on asservit en permanence, durant la coulée, la pression du fluide de refoulement en vue d'obtenir les caractéristiques recherchées pour le métal dans chaque phase, en divisant la durée de chaque phase en pas élémentaires successifs, en effectant à chaque pas la comparaison entre la valeur réelle de ladite pression du fluide et la valeur correspondante prédéterminée dans ledit stade préliminaire et en augmentant ou diminuant la pression réelle du fluide en conséquence.

L'invention a également pour objet un dispositif relié à un système de coulée basse pression et ses accessoires, destiné à en piloter les phases de fonctionnement de façon à optimiser la qualité et la rapidité de sa production en mettant en oeuvre le procédé ci-dessus, ledit dispositif étant caractérisé en ce qu'il comporte :
- un ensemble entrées-sorties prenant en charge les indications sur les différentes variables d'action, aussi bien réelles et délivrées par des organes de mesure situés sur le dispositif de coulée, que souhaitées et transmises par l'opérateur, de façon à les délivrer sous forme numérique et les transmettre à un calculateur,
- un ensemble calculateur reliant les caractéristiques de phases aux évolutions nécessaires à imposer à la variable d'action et effectuant les calculs annexes nécessaires au déroulement du procédé, ce calculateur étant relié, d'une part, à un ensemble mémoire et, d'autre part, à un organe de décision,
- un ensemble mémoire stockant de façon transitoire les informations à utiliser en cours de coulée et éventuellement sur une longue durée des informations générales sur la coulée,
- un système d'horloges relié à un ensemble programmé rythmant les activités de chacun des organes,
- un organe de décision activant des organes d'action sur le système, notamment des vannes, et recevant ces informations, notamment de la part de l'ensemble mémoire et de l'ensemble entrées-sorties de l'ensemble programmé et du système d'horloges.

D'autres caractéristiques et avantages ressortiront de la description qui va suivre donnée à titre d'exemple uniquement et en regard des dessins annexés sur lesquels :
la figure 1 montre une coupe schématique d'une machine de coulée basse pression adaptée à la mise en oeuvre du procédé selon l'invention, aihsi que le pilote qui en commande automatiquement le fonctionnement ;
la figure 2 représente le cycle de coulée jugé idéal selon l'invention ;
la figure 3 est un schéma du dispositif d'asservissement de la vanne et du dispositif d'automatisation du cycle ;
la figure 4 représente un capteur de pression à ultra-sons utilisé suivant le procédé de l'invention à la partie supérieure du tube de montée du métal dans le moule ;
la figure 5 représente un schéma d'un dispositif selon l'invention, utilisé dans le cas du moulage de pièces, possédant une zone de faible épaisseur transversale ;
la figure 6 représente une forme de calage des moules adaptée au stade de mise au point ;
la figure 7 représente une solution au problème de calage dans le stade de production de pièces différentes.

L'invention consiste à réguler l'évolution du cycle de coulée suivant des caractéristiques précises par l'intermédiaire d'un pilote automatique agissant sur la pression de refoulement du métal grâce à une vanne asservie par ce pilote.

Le système proposé comporte essentiellement :
- une machine de coulée basse pression classique ;
- un pilote automatique,
- une vanne asservie par le pilote,
- un capteur de la pression dans le four contenant le creuset, transmettant ses informations au pilote,

- un certain nombre d'organes sensoriels capteurs de présence de métal, situés sur le parcours d'élévation du métal dans le moule au point de changement d'étape, et transmettant eux aussi leurs informations au pilote,
- un capteur de température du métal dans le creuset lié au pilote. Suivant le procédé de l'invention; la fabrication d'une série de pièces s'effectue en deux stades :
- le premier stade est un stade de mise au point.

Après dessin du système de coulée établi de façon théorique, on trace une courbe de variation de pression conduisant à des vitesses de montée du métal et à des surpressions susceptibles d'engendrer une pièce de qualité métallurgique satisfaisante. Selon une caractéristique préférée de l'invention, on choisit alors un cycle divisé en huit phases.

Les trois premières phases correspondent au remplissage du moule. On impose au métal, au cours de chacune d'elles, une vitesse d'élévation constante adaptée à la géométrie de la pièce. Pour ce faire, on établit une vitesse de variation de pression de refoulement constante au cours de ces phases.

La première phase correspond à l'étape de montée du métal de son niveau de repos dans le creuset vers le moule et s'effectue à l'intérieur d'un tube débouchant dans le moule.

Au cours de cette phase, la vitesse peut être assez rapide et ne dépend que de l'appareil de coulée.

Pendant la deuxième phase, le remplissage du cône d'entrée dans le moule est effectué.

La troisième phase correspond à l'entrée du métal dans le système de coulée du moule, c'est-à-dire la partie joignant le tube au moule. Cette phase est effectuée à une vitesse variable suivant le type de pièces.

Durant la quatrième phase, le métal emplit l'empreinte. Cette phase est éventuellement divisée en sous-phases. La vitesse optimale est alors liée à la forme géométrique de la pièce : épaisseur et hauteur en particulier.

A l'issue de la quatrième phase, le métal doit avoir rempli l'empreinte.

Afin de coordonner durant cette partie dynamique de la coulée les phases d'action sur la pression de refoulement aux différentes étapes dynamiques du métal, quatre détecteurs de présence (notamment électrodes intérieures traversant les parois du moule ou système émetteur-récepteur ultrasons situé à la partie supérieure du tube d'alimentation) sont situés au point de changement d'étapes géométriques et transmettent au pilote les ordres de changement de phase.

Un capteur particulier, notamment le premier rencontré par le métal, permet d'établir le lien entre la pression de refoulement et les pressions ultérieures de masselottage. A cet effet, le capteur donne l'ordre au pilote, au moment du passage du métal à sa hauteur, d'enregistrer le niveau de la pression de refoulement. Par la suite, le pilote ne considère que des pressions relatives en prenant, comme zéro de pression, la valeur de la mesure enregistrée lors de cette opération déclenchée par le capteur.

Ainsi, le problème causé par la baisse du niveau du métal dans le creuset est résolu.

Des capteurs supplémentaires peuvent éventuellement servir à diviser chaque phase en sous-phases.

Les trois étapes suivantes sont effectuées après remplissage de l'empreinte.

Durant la phase 5, on établit une surpression ΔP1 par rapport au niveau de pression à la fin du remplissage du moule. Elle est effectuée pendant un temps AT1. La vitesse et l'accélération de la pression de refoulement sont choisies de façon à éviter les coups de bélier, ceci afin de pouvoir utiliser des moules en sable fin.

Durant la phase 6, on établit une surpression àP2 pendant un temps AT2 très court.

La somme AP1 + àP2 représente la pression de masselottage et doit s'exercer avant que la pièce ne commence à se solidifier.

AP1 et AP2, ΔT1 et ΔT2 dépendent des caractéristiques de la pièce et en particulier de la nature de l'alliage, de l'épaisseur, de la longueur et de la hauteur.

La phase 7 correspond au maintien de la surpression.

Cette phase est interrompue par le pilote après information transmise par un thermocouple de la fin de la solidification à la base de la pièce. Ce thermocouple est situé dans la partie la plus chaude du système de coulée.

La phase 8 est la phase de relaxation. Les paramètres imposés à la coulée, au cours d'un essai, sont donc au nombre de 8 :
la température,
les vitesses de montée du métal au cours des phases 2, 3 et 4. Ces vitesses sont proportionnelles aux vitesses de variation de pression au cours de ces phases et imposent donc la valeur de ces dernières
la valeur de la surpression ΔP1 et le temps ΔT1
la valeur de la surpression ΔP2 et le temps ΔT2.
Toutes ces grandeurs peuvent donc être imposées par l'intermédiaire de la pression de refoulement.

Ces paramètres influencent énormément les qualités métallurgiques des pièces en régissant les différents taux d'oxyde, de soufflure, de non-venue, d'abreuvage, de microporosités, de retassures et microretassures.

En général, plusieurs essais de ce type sont effectués par itération et exploités notamment statistiquement en faisant varier les paramètres du cycle de coulée et en agissant de plus sur la température du four. Ces essais sont poursuivis jusqu'à l'obtention de la qualité métallurgique satisfaisante. Le pilote enregistre les valeurs des caractéristiques précédentes effectivement obtenues au cours des coulées et les délivre. De plus, il enregistre et délivre les durées des phases de remplissage du moule. Après chaque coulée, on examine la qualité des pièces obtenues.

A la suite de cette série d'essais, les huit valeurs des caractéristiques optimales de la coulée sont isolées. Les temps des phases 5, 6 et 7 leur sont associés.

On introduit dans la mémoire du pilote la corrélation existant entre le type de la pièce (ou sa référence), les huit caractéristiques du cycle et les trois durées des phases 5, 6, et 7 correspondantes.

Le deuxième stade ou stade de production en série peut alors commencer.

Le moule étant mis en place sur la machine basse pression, les seules opérations manuelles à effectuer sont l'affichage de la référence de la pièce et éventuellement le démarrage du cycle. Sur ces seules indications, le pilote effectue la régulation de la coulée et de la température suivant les caractéristiques optimales qu'il possède en mémoire.

Selon une forme préférée de l'invention, le dispositif utilisé en phase productive peut être simplifié de façon à ne posséder qu'un seul capteur de présence qui sera décrit plus loin. Ce capteur peut être, par exemple, situé à la sortie du tube de montée du métal. Les moules sont alors dépourvus de capteur. Dans ce cas, il est judicieux d'utiliser ce capteur à la fois pour interrompre la première phase et pour définir le niveau de pression de référence de la coulée. Cette référence permettra la prise en compte de la baisse du niveau du métal.

Dans ce type de coulée et en stade de série, les informations de temps, correspondant aux changements des phases 2, 3 et 4, ne sont plus données par les capteurs de présence du moule mais imposées par le pilote lui-même, suivant leurs valeurs optimales.

Toujours selon le procédé de l'invention, des moyens sont prévus afin de pouvoir réaliser des pièces possédant des parties de très faible épaisseur. Dans ce cas, on crée une dépression à l'extrémité de la cavité intérieure du moule destinée à former les parties fines de la pièce. En cours de coulée, le métal emprisonne une bulle de gaz dans ces cavités. Selon l'invention, l'établissement du vide dans cette cavité est programmé. Cette action s'effectue par l'intermédiaire d'un canal traversant les parois du moule dans la zone considérée. On assure cette dépression selon des paramètres du même type que ceux de l'établissement de la surpression dans le four. Dans ce cas, l'écoulement du métal n'est pas perturbé par la finesse des cavités concernées et il est ainsi possible d'obtenir dans ces zones un remplissage complet avec état de surface très satisfaisant. Cette technique consiste donc à établir de façon automatique et régulée suivant les formes des pièces un vide-pression dans les zones de faible section transversale.

Par ailleurs, selon l'invention, des moyens sont prévus pour éviter les fuites de métal liquide à la base du moule. Il est en effet nécessaire de maintenir le moule en place malgré l'action de la poussée du métal dirigée de bas en haut.

Tout ce qui précède va maintenant être illustré par la description des dessins annexés.

Sur la figure 1, si l'on s'intéresse aux différents organes qui constituent la machine de coulée, on voit un creuset 1 situé à l'intérieur d'un four étanche 2. Ce four est fermé par un couvercle fixe 3.

A l'intérieur du creuset, se trouve le métal 4. L'empreinte du moule 5 est alimentée en métal liquide par l'intermédiaire du tube d'injection 6 et du système de coulée 7. Un débit de gaz de refoulement (air ou gaz neutre) est introduit dans le moule par l'intermédiaire du conduit 8. Le moule représenté est adapté au stade de mise au point, il est doté de trois capteurs de présence du métal E2, E3 et E4. Ces capteurs de présence sont des électrodes mises à la masse par le passage du métal. Un quatrième capteur E1 est situé de façon fixe à la partie supérieure du tuyau 6. Pour éviter tout encrassement d'un organe immergé dû à la succession des opérations de coulée, on choisit de préférence, comme capteur de présence, un système composé d'un émetteur, d'un récepteur, d'un générateur et d'un analyseur de faisceau d'ondes. La forme préférée de ce système sera précisée plus en détail par la suite.

On remarquera la présence d'une vanne assistée 9 commandant l'arrivée du fluide de refoulement dans le moule, d'un thermocouple 10 situé à 20 mm en dessous de la pièce dans l'attaque la plus chaude du système de coulée et d'un thermocouple 11 situé à l'intérieur du creuset de métal. Un capteur de pression 12 est placé à l'intérieur de l'enceinte du four. Le four est réchauffé par une résistance 13.

Quant au tableau de commande du pilote, on y trouve à la partie supérieure dix roues codeuses 14 à 23. La partie centrale du tableau est équipée à sa partie supérieure par douze cadrans 24a et 241 et à sa partie inférieure par un cadran de visualisation 25 sur lequel est matérialisée une ligne brisée entrecoupée par neuf petites lampes 26a à 26i. A la base du tableau se trouvent à gauche une roue codeuse 27, puis un commutateur tri-positions 28, un commutateur 29 et un poussoir 30 avec visualisation lumineuse.

Les quatre capteurs de présence E1, E2, E3 et E4, les thermocouples 10 et 11 et le capteur de pression 12 transmettent leurs informations au pilote par l'intermédiaire de câbles 31 à 37. Le pilote, quant à lui, commande l'ouverture et la fermeture de la vanne assistée 9 par l'intermédiaire du câble 38 et la mise sous tension de la résistance 13 par l'intermédiaire du câble 39.

On va maintenant décrire le déroulement de la régulation du système de coulée par le pilote au cours d'un essai de mise au point d'une pièce d'un type donné.

Ce pilotage consiste à imposer à la pression de refoulement P le suivi des phases de variation dont la courbe est représentée à la figure 2.

Sur la figure 2, les quatre premières phases numérotées 1, 2, 3 et 4 correspondent aux étapes d'évolution dynamique du métal dans le moule. Les phases 5 et 6 correspondent à l'établissement de surpressions après remplissage de l'empreinte par le métal. La phase 7 maintient la surpression de masselottage en cours de solidification. La phase 8 effectue la relaxation du système ; au cours de cette phase le métal retombe dans le creuset.

Un essai consiste à imposer des vitesses de variation de pression précises pendant les phases 2, 3 et 4 à des niveaux tels que les vitesses de montée de métal dans le moule (qui leur sont, comme on l'a vu, proportionnelles) soient établies à des valeurs choisies V2, V3 et V4. Au cours d'un essai on impose de plus la durée ΔT1 et la surpression AP1 de la phase 5, ainsi que la durée AT2 et la surpression AP2 de la phase 6.

Avant tout essai de ce type, on règle à l'aide des roues codeuses 14 à 20 les valeurs choisies pour cet essai de V2, V3, V4, ΔP1, AT1. AP2, AT2. On fixe de plus la température T du métal au cours de la coulée grâce à la roue codeuse 21. Toutes les valeurs fixées s'affichent sur la face avant des roues codeuses.

Le pilote prend en compte et mémorise ces huit valeurs.

Le déroulement de la coulée d'essai va se poursuivre de la façon suivante.

On met tout d'abord en place le moule concerné.

On met en route l'appareil en appuyant sur l'interrupteur 30.

Après une phase de stabilisation du système qui se termine par une visualisation lumineuse rouge de l'interrupteur, la coulée commence.

Pendant la première phase la vanne assistée 9 initialement fermée, est ouverte par le pilote.

La pression monte et le métal initialement au repos à son niveau dans le creuset, s'élève dans le tube 6 à une vitesse fixée lors de la construction de la machine. Il atteint le capteur de présence E1. Celui-ci transmet au pilote l'information du passage du métal à son niveau. Le pilote interroge alors le capteur de pression 12. Ce dernier transmet l'indication de niveau de pression dans le four. Le pilote mémorise cette valeur et la considérera par la suite comme pression de référence.

A partir de cet instant, le pilote prend en charge toute l'évolution du système et asservit les variations de pression suivant un principe qui sera exposé plus loin, de façon à établir au cours des phases ultérieures, les caractéristiques qui lui ont été précisées et que celui-ci a mémorisées.

S'ouvre alors la phase 2.

Le métal remplit le canal d'entrée dans le moule. Au cours de cette phase, le pilote va agir sur la vanne assistée 9 de façon à établir effectivement la vitesse de variation de pression de refoulement qui imposera la vitesse de montée du métal V2. Le plus souvent cette vitesse V2 est inférieure à la vitesse V1 de montée du métal dans le tube. Cette phase 2 est interrompue au moment où le métal passe devant le capteur de présence E2. L'information est transmise au pilote qui change de phase.

Durant la phase 3, le métal emplit le système de coulée. Le pilote impose alors par l'intermédiaire de la pression de refoulement une vitesse d'élévation V3.

Durant la phase 4, le métal remplit l'empreinte. Le pilote adapte les variations de la pression de refoulement de façon à élever le métal à la vitesse V4, le métal rencontre enfin l'électrode E4 qui signifie au pilote que le métal a rempli complètement l'empreinte.

Les phases suivantes sont les phases de surpression.

Au cours de la phase 5, le pilote impose l'accroissement de pression AP1 pendant le temps AT1.

Au cours de la phase 6, le pilote impose l'accroissement de pression AP2 pendant le temps àT2.

Pendant la phase 7, le pilote stabilise la surpression. La solidification du métal intervient au cours de cette phase, elle s'effectue en général de haut en bas. Le thermocouple 10 analyse le niveau de température dans le système de coulée à la base de l'empreinte.

Dès que la température atteint la fin du palier de solidification, c'est-à-dire dès que le métal est complètement solidifié dans l'empreinte, l'information est transmise au pilote. La phase 7 est terminée, la phase 8 commence, le pilote décomprime l'enceinte. Le métal liquide redescend dans le creuset.

En cours d'essai, l'opérateur est informé de l'élévation de la coulée par l'intermédiaire du cadran 25. En effet, les lampes 26a, 26b,... 26i s'allument successivement après chaque changement de phase.

A l'issue de chaque étape, le pilote évalue et mémorise les caractéristiques qui ont été effectivement obtenues. A la fin de la coulée, les caractéristiques de cycles V2, V3, V4, ΔP1, ΔT1, ΔP2, ΔT2, les caractéristiques de temps Δt2, Δt3, Δt4 des phases 2, 3 et 4 et la température du cycle effectivement obtenues sont affichées dans les cadrans 24a, 24b, 24c ... 24k.

L'opérateur peut les utiliser à fins de vérification.

On va maintenant décrire le principe de fonctionnement du pilote. Il a trois fonctions principales :
- une fonction entrées-sorties qui relie le pilote d'une part aux organes de mesure et, d'autre part aux indications données sur son tableau d'affichage,
- une fonction calcul-comparaison-décision,
- une fonction mémoire.

On considère, par exemple, le déroulement de la deuxième phase :
Elle est initiée par le capteur de présence E1. A partir de cet instant, le pilote prend en mains la destinée de la coulée.

Le rythme de fonctionnement du pilote est séquencé par un système d'horloges divisant l'échelle des temps en pas élémentaires successifs.

A partir des caractéristiques du cycle qu'il a mémorisé, le pilote sait qu'il doit imposer une vitesse d'élévation V2 au cours de cette phase. Grâce à son ensemble calcul, il en déduit qu'au cours de chaque intervalle de temps de cette phase, il va devoir accroître la pression d'un accroissement théorique ΔPₜ = pgV2Δt. Or, le capteur de pression 12, branché dans l'enceinte, transmet au pilote au cours de chaque intervalle de temps la valeur de l'augmentation réelle de pression ΔPᵣ. Le pilote effectue alors la comparaison décrite sur la figure 3 entre ΔPₜ et ΔPᵣ. Si ΔPₜ est supérieur à ΔPᵣ, c'est-à-dire si au cours de l'intervalle de temps l'accroissement de pression réel a été plus faible que l'accroissement de pression théorique, le pilote ouvre la vanne assistée 9 par l'intermédiaire de son ensemble entrées-sorties.

De même si ΔPₜ est inférieur ou égal à ΔPᵣ, le pilote ferme la vanne assistée 9 et ceci se répète successivement pas à pas au cours du déroulement de l'échelle des temps devant chaque pas de temps.

Suivant que le pilote a été branché à l'aide du commutateur 28 en position mise au point ou en position série, les fins de phases lui sont, soit communiquées de l'extérieur à l'aide de capteurs de présence, soit communiquées de l'intérieur par les durées de phases mises en mémoire et imposant le nombre de pas de temps de chaque phase.

La courbe réelle résultant du pilotage global d'une coulée peut être visualisée à l'aide d'une table traçante. Ces courbes comportent, comme on peut le voir en figure 2, une série continue de petits escaliers encadrant la courbe théorique. Chaque petit escalier correspond à un intervalle de temps t et une action du pilote sur la vanne assistée 9.

Les quatre fonctions du pilote au cours de ces intervalles de temps sont donc :
― le calcul de ΔPₜ ;
― la mesure de ΔPᵣ ;
― la comparaison entre ΔPₜ et ΔPᵣ ;
- l'action sur l'électrovanne.

Le système comprend un microprocesseur lui permettant d'effectuer ces quatre fonctions et de parvenir ainsi au pilotage complet de la coulée.

L'appareil peut adapter ses caractéristiques de pilotage de pression de façon à couler des pièces de quelques centimètres à plus de 2 m 50 avec une précision satisfaisante et constante pour chacune d'elles. Pour ce faire, on indique au départ de chaque coulée à l'aide de la roue codeuse 22 la gamme à l'intérieur de laquelle évoluera la pression. Le pilote divise cette gamme de pression en 2¹² = 4,096 paliers. Or, la précision du pilotage, c'est-à-dire la finesse avec laquelle le pilote suit sa courbe théorique, est exprimée par le rapport ΔPₜ/Δt du saut de l'accroissement de pression de refoulement à la durée Δt du pas de temps correspondant.

Aussi, lors du choix de la gamme, le pilote choisit la durée de chacun des pas de façon à conserver une précision constante. Ces durées varient de 50/1 000 de seconde pour la gamme la plus basse à environ 200/1 000 de seconde pour la gamme la plus haute.

Six gammes sont rendues accessibles dans l'appareil par l'intermédiaire de la roue codeuse 22. Pour chacune de ces gammes, l'augmentation de chaque palier élémentaire de pression et la durée du pas de temps sont mises en mémoire dans le microprocesseur lors de la construction du pilote.

Généralement, à l'issue d'un tel essai, les pièces sont observées et leurs caractéristiques mécaniques évaluées. On réitère plusieurs fois ces essais en tenant compte des essais précédents. A l'issue de la série de mise au point, les caractéristiques optimales du cycle, suivant lesquelles la pièce doit être coulée, sont établies statistiquement. Elles se concrétisent par les onze valeurs affichées en 24a, 24b, 24c, ... 24k qui ont été obtenues à la suite de la coulée de la pièce ayant présenté les meilleures qualités mécaniques. L'opérateur affiche alors, grâce à la roue codeuse 27, la référence de la pièce concernée et place le commutateur multipositions 28 dans l'état enregistrement. Les onze valeurs caractéristiques de la coulée sont alors affichées en 27, mémorisées par le pilote en corrélation avec la référence de la pièce affichée en 27.

La succession des opérations d'essai précédentes a été décrite dans le cas où le commutateur 29 est en position « automatique ", c'est-à-dire que comme on l'a vu, la phase 7 est interrompue automatiquement par ordre du thermocouple 10. Suivant une autre option, quand le commutateur 29 est en position « manuelle », la durée D de la phase 7 est imposée précédemment à la coulée parmi les caractéristiques du cycle. On l'affiche sur la roue codeuse 23.

Toujours dans ce cas, lors de l'enregistrement des caractéristiques optimales, la valeur trouvée D est visualisée en 241 et mémorisée parmi les caractéristiques à imposer par le pilote pour la phase de série.

Pour entamer en stade série une pièce d'un type donné, dont la mise au point a été précédemment réalisée et dont les caractéristiques optimales sont mémorisées, il suffit d'afficher la référence de la pièce grâce à la roue codeuse 27, de placer le commutateur multipositions en état série et d'appuyer sur le bouton de fonctionnement 30. Le pilote appelle alors les onze valeurs V2, V3, V4, AP1, ΔT1, AP2, AT2, àt2, àt3, àt4 et T relevant du stade d'essai, le type de la gamme G et éventuellement la durée D. Ces valeurs se trouvent en mémoire, les coulées s'effectuent et les paramètres obtenus sont visualisés en 24.

Pour effectuer une coulée du stade série, il n'est plus nécessaire d'utiliser des moules comportant des capteurs de présence. On ne conserve que le capteur E1. En effet, les indications de temps que transmettent pendant la phase d'essai les capteurs E2, E3 et E4 seront remplacés par les données àt2, Δt3 et Δt4 mémorisées.

En dehors de ces simplifications, les coulées en stade de série s'effectuent de la même façon que les coulées en stade d'essai.

Sur la figure 4, est représenté le capteur de présence E1 préféré selon l'invention. Celui-ci est du type à ultra-sons. Il est composé d'un ensemble générateur-décodeur 40 extérieur au système et d'un palpeur 41 situé à l'intérieur du plateau fixe 42 en regard et à l'extérieur de la buse de liaison 43 et figuré à la partie gauche de celle-ci.

L'ensemble générateur-décodeur 40 émet un signal dans la bande ultra-sons, celui-ci est transmis au palpeur 41 par le conducteur 44 et émis par le palpeur. Le faisceau réfléchi d'ultra-sons résultant est récupéré par le palpeur 41, transmis à l'ensemble 40 par l'intermédiaire du conducteur 45 et analysé par le décodeur.

Dans le cas où le front de coulée du métal 46a est situé à un niveau inférieur au palpeur 41, le fonctionnement de l'appareil peut être schématisé grâce à la courbe de la figure 4a. Le palpeur émet un faisceau d'ultra-sons dont l'action peut être schématisée par le pic E. Ce faisceau se réfléchit tout d'abord sur la partie interne gauche 43a de la buse de liaison, traverse ensuite le canal interne à la buse de liaison en s'affaiblissant légèrement puis se réfléchit sur la face interne droite 43b de la même buse de liaison 43.

Ces réflexions successives se caractérisent, en ce qui concerne la réflexion sur la face gauche de la buse, par le pic R1 et sur la face droite de la buse par le pic R2. On peut remarquer que les pics E, R1 et R2 sont respectivement décroissants mais les pics R1 et R2 sont du même ordre de grandeur. Les deux pics R1 et R2 représentent à la fois le déphasage et l'énergie des faisceaux réfléchis et reçus par le palpeur 41 et conduits vers la partie décodeur de l'ensemble 40.

Dans le cas où le front de coulée 46b se trouve à un niveau supérieur à celui du palpeur 41, le fonctionnement du système est représenté par la courbe de la figure 4b. Les réflexions respectivement sur la face gauche et droite de la buse de liaison se concrétisent par les pics R'1 et R'2, le pic d'émission étant représenté par E'. On remarque que, dans ce cas, le pic R'2 est très affaibli par rapport au pic R'1. Ces informations sont, comme précédemment, transmises à la partie décodeur de l'ensemble 40.

En période de fonctionnement, le rôle de ce décodeur est de distinguer les dispositions du front de coulée de type 46a et de type 46b. Pour ce faire, ce décodeur possède des organes capables de distinguer les pics résultants du type R2 et du type R'2.

Le décodeur transmet au pilote 47, par l'intermédiaire du câble 48, l'information concernant la position du métal par rapport à la position du palpeur.

Si l'on se réfère maintenant à la figure 5, on y voit la partie mince d'une pièce en cours de coulée. Cette pièce est le bord de fuite d'une aube turbo-machine en cours de coulée. Le métal 49 progresse à l'intérieur de la cavité 50 laissée à l'intérieur du moule 51. A l'extrémité de cette cavité se trouve un petit canal 52 de 1 mm de hauteur x 2 mm de largeur. Ce canal débouche dans un tuyau 53 relié à une source de vide 54 par l'intermédiaire d'une vanne assistée 55.

Des moyens sont prévus et notamment le câble 56 pour transmettre au pilote des indications de pression et pour lui permettre d'effectuer un pilotage de la dépression dans la cavité au fur et à mesure de l'avance du métal. Ces moyens sont du même type que ceux décrits précédemment et utilisés pour asservir la pression de refoulement. Le pilote asservit dans ce cas un vide-pression de façon à aspirer la bulle de gaz emprisonnée par le métal dans la cavité 50 lors de son évolution et de permettre ainsi une bonne pénétration du métal dans tous les points de l'empreinte et conduisant à un état de surface satisfaisant.

Une électrode 57 est mise en place dans certains cas pour remplir le rôle de capteur de présence et initier la phase de vide-pression dirigée par le pilote. En phase série, 56 et 57 sont supprimés et les déclenchements s'effectuent par des temps mémorisés dans le pilote.

En se reportant à la figure 6, on voit un dispositif de calage des moules, utilisé en phase de mise au point. Ce dispositif comporte essentiellement un coffre métallique 58 à l'intérieur duquel sont positionnés les noyaux d'un moule en sable 59. Sous l'action de la poussée du métal 60 s'élevant dans l'empreinte du moule, ce dernier supporte des contraintes qui tendent à l'élever par rapport au plateau fixe 61. Des moyens sont prévus pour le maintenir en place. A cet effet, des règles 62 sont fixées par clavetage en travers de la portée supérieure 63 du coffre 58. Des vis 64, solidaires des règles précédentes, appliquent frontalement les noyaux du moule 59 vers la base du coffre par l'intermédiaire de cales 65. Le moule et le coffre se trouvent alors solidarisés. Pour les appliquer contre le plateau fixe 61, des barres 67 et 68 transmettent un effort vertical de haut en bas exercé par le plateau mobile 69. Différents types de cales 70 et 71 sont prévus pour adapter ce système aux différentes dimensions de moules et de coffres.

La figure 7 représente un système de calage utilisé en stade de production. Il est adapté aux positionnements successifs de moules de dimensions différentes. Pour ce faire, les différents moules sont maintenus en place dans des coffres 72 ou 73 par l'intermédiaire de système règles-vis-cales du type décrit dans la figure 6. Un couple de vérins 74 est solidaire du plateau mobile 69. Des moyens sont prévus pour déplacer symétriquement ces deux vérins de part et d'autre de l'axe de la machine de coulée. Les flèches f1 et f'1 symbolisent ces mouvements. De plus, les tiges 75 sont mobiles verticalement par rapport à chacun des vérins et se terminent par un épaulement 76. Les flèches f2 et f'2 rendent compte de ces mouvements. Lors de chaque mise en place de moules, le type de la pièce correspondant est pris en compte par le pilote 40. Celui-ci possède en mémoire la position des vérins correspondant au type de la pièce. Il commande automatiquement, par l'intermédiaire du servo-moteur 77, le déplacement suivant f1 de l'axe des deux vérins de façon à les amener en regard de la portée supérieure des deux coffres métalliques. Le pilote commande ensuite le déploiement des deux vérins 74. Les deux épaulements 76 viennent plaquer le coffre 73 contre le plateau fixe 61. Une fois la coulée terminée, le pilote commande la rentrée des deux tiges de vérins 75. Le moule et le coffre contenant la pièce fraîchement coulée peuvent être évacués du système.

On se rend compte que les procédés et dispositifs décrits précédemment permettent de maîtriser complètement les conditions dynamiques, statiques et thermiques de chaque coulée, suivant des caractéristiques prédéterminées réglables. Les conditions imposées au cours de la coulée prennent en compte les différents types de variations aléatoires qui peuvent intervenir lors d'un moulage. Dans ce cas, le déroulement des coulées est parfaitement indépendant de la baisse du niveau du métal dans le creuset, des fuites de gaz de refoulement et des pertes thermiques. Les conditions de coulée sont entièrement reproductibles et conduisent à des séries de pièces tout à fait identiques en qualité.

On se rend compte également que le procédé décrit rationalise les déroulements successifs d'une série de pièces d'un type donné. Il propose des solutions adaptées aux stades de mise au point et aux stades de production en série. Chaque démarrage de série ne nécessite alors que des opérations humaines très limitées.

Par ailleurs, on réalise que les matériels décrits sont simples mais cependant précis et efficaces dans leurs actions. Le système de capteur à ultrasons élimine les problèmes d'encrassement. Le procédé de vide-pression régulé autorise la fabrication de pièces très fines qui, jusqu'ici, étaient très difficiles à obtenir par moulage. Enfin, les systèmes de calage proposés simplifient considérablement la mise en place des moules.

On remarquera que les procédés décrits peuvent s'adapter à tous matériaux moulables tels le magnésium, l'acier ou les matières plastiques et que les dispositifs considérés peuvent être appliqués à tout appareil de coulée sous pression. L'origine du mouvement du métal provoqué par un débit de gaz peut tout à fait être remplacé par un liquide, un champ tournant ou une pompe électro-magnétique. Il suffit, en effet, de connaître la corrélation qui existe entre la hauteur du métal et le facteur qui a provoqué son mouvement. Cette corrélation peut être, dans tous les cas, établie mathématiquement ou expérimentalement.

## Revendications

1. Procédé d'automatisation d'un cycle de coulée du type à basse pression d'un métal dans un moule fermé qui consiste :
- à agir sur une variable intensive d'action unique, à savoir la pression du fluide de refoulement du métal en fusion contenu dans le four, afin de faire subir au métal un cycle de variations de niveau et de pression, divisé en phases, initialisé au passage du métal au pied du moule à l'aide d'un capteur de présence servant à définir la pression de référence dans le four au départ du cycle, ce dernier se terminant à la fin de la décompression du four, ledit procédé étant caractérisé en ce que :
- après un stade préliminaire de mise au point consistant :
a) à diviser ledit cycle en un certain nombre de phases successives correspondant chacune, en fonction de la géométrie de la pièce à obtenir et de la qualité métallurgique recherchée, à des conditions déterminées de temps et de valeur de la vitesse et/ou de la pression du métal,
b) et à déduire, pour chacune de ces phases, à partir des conditions à appliquer au métal, celles qui sont à appliquer à la pression du fluide de refoulement,
- on asservit en permanence, durant la coulée, la pression du fluide de refoulement en vue d'obtenir les caractéristiques recherchées pour le métal dans chaque phase, en divisant la durée de chaque phase en pas élémentaires successifs, en effectuant à chaque pas la comparaison entre la valeur réelle de ladite pression de fluide et la valeur correspondante prédéterminée dans ledit stade préliminaire et en augmentant ou diminuant la pression réelle du fluide en conséquence.

2. Procédé suivant la revendication 1, caractérisé en ce que dans ledit stade préliminaire on utilise plusieurs capteurs de présence du métal disposés sur les parois de l'empreinte au niveau des changements de phase du cycle, on mesure par enregistrement des courbes les durées desdites phases et on en déduit statistiquement les valeurs à retenir pour ces durées lors des opérations de production en série pour lesquelles on ne conserve que ledit capteur définissant le départ du cycle.

3. Procédé suivant la revendication 2, caractérisé en ce qu'on met en mémoire, en corrélation avec chaque type de pièce, les caractéristiques de cycle jugées optimales, statistiquement obtenues à la suite des essais de mise au point dudit stade préliminaire, et on met en route la coulée d'une pièce en imposant, par asservissement de moyens adaptés, la réalisation des caractéristiques mémorisées avant la coulée.

4. Procédé suivant l'une des revendications 1 à 3, caractérisé en ce que ledit cycle comporte, après remplissage de l'empreinte, une phase au cours de laquelle on établit une surpression avec une vitesse et une accélération évitant les coups de bélier, puis une phase au cours de laquelle on établit une surpression s'ajoutant à la précédente dans un temps très court, la somme de ces deux surpressions représentant la pression de masselottage et s'exerçant avant que la pièce ne commence sa solidification et ces surpressions étant fonction des caractéristiques de la pièce à réaliser.

5. Procédé suivant l'une des revendications 1 à 4, caractérisé en ce que ledit capteur de présence de départ du cycle est un capteur extérieur à la paroi de l'empreinte délimitant l'évolution du métal, formé d'un générateur, d'un émetteur, d'un récepteur et d'un analyseur de faisceaux d'ondes et en ce qu'on émet un faisceau d'ondes en direction d'un point du trajet du métal au cours de la coulée, qu'on reçoit les faisceaux provoqués par les réflexions successives sur les différentes couches de matière en regard de l'émetteur, et qu'on en déduit par l'intermédiaire de l'analyseur la présence ou non du métal en regard de l'émetteur.

6. Procédé suivant l'une des revendications 1 à 5 plus particulièrement appliqué aux empreintes comportant une cavité en cul-de-sac de faible épaisseur, caractérisé en ce que ledit cycle comporte une phase auxiliaire de dépressurisation, en cours de coulée, de ladite cavité afin d'évacuer la bulle de gaz emprisonnée par le métal évoluant dans ladite cavité, ladite dépressurisation s'effectuant en reliant à l'extérieur la cavité et suivant des vitesses prédéterminées, pendant des temps prédéterminés.

7. Dispositif relié à un système de coulée basse pression et ses accessoires, destiné à en piloter les phases de fonctionnement de façon à optimiser la qualité et la rapidité de sa production en mettant en oeuvre le procédé selon l'une des revendications 1 à 6, caractérisé en ce qu'il comporte :
- un ensemble entrées-sorties prenant en charge les indications sur les différentes variables d'action, aussi bien réelles et délivrées par des organes de mesure situés sur le dispositif de coulée, que souhaitées et transmises par l'opérateur, de façon à les délivrer sous forme numérique et les transmettre à un calculateur,
- un ensemble calculateur reliant les caractéristiques de phases aux évolutions nécessaires à imposer à la variable d'action et effectuant les calculs annexes nécessaires au déroulement du procédé, ce calculateur étant relié, d'une part, à un ensemble de mémoire et, d'autre part, à un organe de décision,
- un =nsernble mémoire stockant de façon transitoire les informations à utiliser en cours de coulée et éventuellement sur une longue durée des informations générales sur la coulée,
- un système d'horloges relié à un ensemble programmé rythmant les activités de chacun des organes,
- un organe de décision activant des organes d'action sur le système, notamment des vannes, et recevant ces informations, notamment de la part de l'ensemble mémoire et de l'ensemble entrées-sorties de l'ensemble programmé et du système d'horloges.

## Claims

1. A process for automating a low pressure-type casting cycle of a metal in a closed mould, consisting of :
- acting on an intensive single action variable, that is the pressure of the backflow fluid of the molten metal contained in the furnace in order to subject the metal to a cycle of variations of level and pressure, which cycle is divided into phases, is started when the metal passes the bottom of the mould by means of a presence sensor which serves to determine the reference pressure in the furnace at the start of the cycle which ends on completion of the decompression of the furnace, the said process being characterised in that :
- after a preliminary preparation stage consisting of :
a) dividing the said cycle into a particular number of successive phases, each phase corresponding, as a function of the shape of the part to be obtained and the desired metallurgical quality, to the determined conditions of time and value of the speed and/or pressure of the metal,
b) and determining, for each of these phases, from the conditions to be applied to the metal, those to be applied to the pressure of the backflow fluid,
- the pressure of the backflow fluid is continuously controlled during casting with a view to obtaining the characteristics desired for the metal in each phase, by dividing the duration of each phase into successive elementary steps, by effecting, at each step, a comparison between the real value of the said fluid pressure and the corresponding predetermined value in the said preliminary stage and by raising or reducing the real pressure of the fluid accordingly.

2. A process according to claim 1, characterised in that, in the said preliminary stage, several sensors for detecting the presence of metal are used which are located on the walls of the mould in the region of the phase changes of the cycle, the durations of the said phases are measured by recording the curves and the values to be retained for these durations during mass-production operations, for which only the sensor for determining the start of the cycle is maintained, are determined statistically from these.

3. A process according to claim 2, characterised in that the cycle characteristics which are judged to be optimum are stored in correlation with each type of part, which characteristics are statistically obtained following the preparation tests of the preliminary stage, and the casting of a part is started up by imposing, by the control of adapted means, the production of the stored characteristics before casting.

4. A process according to one of claims 1 to 3, characterised in that the said cycle has, after the mould has been filled, a phase during which excess pressure is applied at a speed and an acceleration to avoid water hammers, then a phase during which excess pressure is applied, adding to the former in a very short time, the total of these two excess pressures representing the gating pressure and being applied before the part begins to harden and these excess pressures being a function of the characteristics of the part to be produced.

5. A process according to one of claims 1 to 4, characterised in that the said presence sensor for detecting the start of the cycle is an outer sensor on the wall of the mould, delimiting the course of the metal and consisting of a generator, an emitter, a receiver and a wave group analyser and in that a group of waves is emitted towards a point on the path of the metal during casting, the groups caused by the successive reflections on the different layers of material facing the emitter are received and the presence or absence of the metal facing the emitter is thereby determined using the analyser.

6. A process according to one of claims 1 to 5, more particularly applied to moulds having a pocket cavity of small thickness, characterised in that the said cycle has an auxiliary phase for depressurising, during casting, the said cavity in order to evacuate the bubble of gas trapped by the metal developping in the said cavity, the said depressurisation being effected by linking the cavity to the outside and, depending on the predetermined speeds for predetermined periods.

7. A device linked to a low-pressure casting system and the attachment parts thereof intended for monitoring the operating phases in order to maximise the quality and speed of production when carrying out the process according to claims 1 to 6, characterised in that it consists of :
- an inlet-outlet system responsible for information on the different action variables, both real variables and variables supplied by the measuring members positioned on the casting device and desired variables and those transmitted by the operator, so as to supply them in numerical form and transmit them to a computer,
- a computer system linking the phase characteristics to the necessary developments to be imposed on the action variable and carrying out secondary calculations necessary for the progress of the process, this computer being linked, on the one hand, to a memory unit and, on the other hand, to a decision member,
- a memory unit for storing, temporarily, information to be used during casting and possibly, on a long term basis, general information about casting,
- a clock system linked to a programmed system giving rythm to the activity of each of the members,
- a decision member activating the action members in the system, more particularly the valves, and receiving information, particularly from the memory system and the inlet-outlet system of the programmed system and the clock system.

## Patentansprüche

1. Verfahren zum Automatisieren eines Niederdruckgießvorganges eines Metalls in einer geschlossenen Form, das darin besteht,
- daß auf eine Variable intensiv bezüglich einer einzigen Wirkung, nämlich des Fluidförderdrucks des in dem Ofen befindlichen geschmolzenen Metalls, eingewirkt wird, um das Metall einem Zyklus zum Variieren von Niveau und Druck zu unterwerfen, wobei der Zyklus in Phasen unterteilt ist und ausgelöst wird beim Eintritt des Metalls am Fuß der Form über einen Anwesenheitsfühler, der dazu dient, den Referenzdruck im Ofen zu Beginn des Zyklus zu definieren, wobei letzterer am Ende der Druckverminderung des Ofens endet, wobei das besagte Verfahren dadurch gekennzeichnet ist, daß
- man nach einem vorläufigen Stadium des Einstellens, bestehend aus
a) einem Teilen des besagten Zyklus in eine bestimmte Anzahl von aufeinanderfolgenden Phasen, von denen jede als Funktion der Geometrie des zu erhaltenden Teils und der geforderten metallurgischen Qualität vorbestimmten Bedingungen der Zeit und des Betrages der Geschwindigkeit und/oder des Drucks des Metalls entspricht,
b) und einem Errechnen für jede dieser Phasen aus auf das Metall anzuwendender Bedingungen diejenigen, die auf den Fluidförderdruck anzuwenden sind,
- während des Gießens den Fluidförderdruck permanent regelt, um die für das Metall geforderten Eigenschaften in jeder Phase zu erhalten, indem die Dauer jeder Phase in aufeinanderfolgende Grundschritte unterteilt, bei jedem Schritt der Vergleich zwischen dem Istwert des besagten Fluiddrucks und dem in dem besagten vorläufigen Stadium vorbestimmten entsprechenden Wert durchgeführt und der tatsächliche Druck des Fluids dementsprechend erhöht oder erniedrigt wird.

2. Verfahren nach Anspruch 1, dadurch gekennzeichnet, daß man in dem besagten vorläufigen Stadium mehrere Fühler für die Anwesenheit des Metalls verwendet, die an den Wandungen der Form auf dem Niveau von Phasenänderungen des Zyklus angeordnet sind, durch Speichern von Kurven die Dauer der besagten Phasen mißt und statistisch die Werte ableitet, die für diese Dauern während der Serienproduktionsarbeitsweise einzuhalten sind, für die man nur den besagten Fühler speichert, der den Beginn des Zyklus definiert.

3. Verfahren nach Anspruch 2, dadurch gekennzeichnet, daß man in Korrelation mit jedem Teiletyp die Eigenschaften optimal beurteilter Zyklen, die statistisch als Folge von Einstellversuchen des besagten vorläufigen Stadiums erhalten wurden, in einen Speicher bringt und das Gießen eines Teils in Gang setzt, indem durch Regelung geeigneter Mittel die Realisierung von vor dem Gießen gespeicherter Eigenschaften vorgeschrieben wird.

4. Verfahren nach einem der Ansprüche 1 bis 3, dadurch gekennzeichnet, daß der besagte Zyklus nach Füllen der Form eine Phase, in deren Verlauf man einen Überdruck mit einer Geschwindigkeit und einer Beschleunigung herstellt, die Druckstöße vermeidet, und dann eine Phase umfaßt, in deren Verlauf man einen Überdruck erzeugt, der sich an den vorhergehenden in einer sehr kurzen Zeit anschließt, wobei die Summe dieser beiden Überdrücke den Gießdruck darstellt und sich auswirkt, bevor das Teil mit seiner Verfestigung beginnt, und diese Überdrücke eine Funktion von Eigenschaften des zu realisierenden Teils sind.

5. Verfahren nach einem der Ansprüche 1 bis 4, dadurch gekennzeichnet, daß der besagte Anwesenheitsfühler für den Beginn des Zyklus ein Fühler außerhalb der Formwandung, die die Ausdehnung des Metalls begrenzt, ist, der aus einem Oszillator, einem Sender, einem Empfänger und einem Wellenbündelanalysator gebildet wird, und daß man ein Wellenbündel in Richtung eines Punktes des Metallweges im Verlauf des Gießens emittiert, daß man die Bündel, die durch aufeinanderfolgende Reflexionen an den verschiedenen Materialschichten gegenüber von dem Sender hervorgerufen werden, empfängt, und daß man unter Zuhilfenahme des Analysators die Anwesenheit oder Nichtanwesenheit des Metalls gegenüber von dem Sender folgert.

6. Verfahren nach einem der Ansprüche 1 bis 5, insbesondere angewendet auf Formen, die eine Sacklochausnehmung geringer Stärke aufweisen, dadurch gekennzeichnet, daß der besagte Zyklus eine Hilfsphase der Unterdruckerzeugung im Verlauf des Gießens der besagten Ausnehmung aufweist, um die Gasblase zu evakuieren, die durch das in die besagte Ausnehmung aufsteigende Metall eingeschlossen wird, wobei die besagte Unterdruckerzeugung durch Verbinden der Ausnehmung mit dem Aüßeren und gemäß vorbestimmter Geschwindigkeiten während vorbestimmter Zeiten bewirkt wird.

7. Vorrichtung verbunden mit einem Niederdruckgießsystem und seinem Zubehör, bestimmt zum Steuern der Phasen des Funktionierens derart, daß die Qualität und die Schnelligkeit seiner Produktion durch Anwenden des Verfahrens nach einem der Ansprüche 1 bis 6 optimiert werden, dadurch gekennzeichnet, daß sie umfaßt
- eine Eingangs-Ausgangs-Anordnung, die die Angaben bezüglich der verschiedenen Einwirkungsvariablen übernimmt, und zwar sowohl die wirklichen und von den Meßorganen, die sich an der Gießvorrichtung befinden, gelieferten, als auch die durch den Operator gewünschten und in der Weise weitergegebenen, daß sie in numerischer Form eingegeben und auf einen Rechner übertragen werden,
- eine Rechneranordnung, die die Phasencharakteristiken mit den Fortentwicklungen, notwendig zur Beeinflussung der Einwirkungsvariablen, verbindet und zugehörige Berechnungen, die für den Ablauf des Verfahrens notwendig sind, durchführt, wobei dieser Rechner einerseits mit einer Speicheranordnung und andererseits mit einem Entscheidungsorgan verbunden ist,
- eine Speicheranordnung, die die im Verlauf des Gießens zu verwendenden Informationen vorübergehend und gegebenenfalls allgemeine Informationen bezüglich des Gießens langzeitig speichert,
- ein Taktsystem, das mit einer programmierten Anordnung verbunden ist, die die Aktivitäten jedes Organgs mißt,
- ein Entscheidungsorgan, das die Aktionsorgane in dem System aktiviert, insbesondere Ventile, und diese Informationen empfängt, insbesondere von dem Teil der Speicheranordnung und der Eingangs-Ausgangsanordnung der programmierten Anordnung und des Taktsystems.
